# FASCICULE DE BREVET EUROPEEN

(11) **EP 0 825 892 B1**
(45) Date de publication et mention de la délivrance du brevet: **29.12.1999**
(21) Numéro de dépôt: 96917522.3
(22) Date de dépôt: 20.05.1996
(51) Int. Cl.: A63C 9/08

(54) **DISPOSITIF DE RETENUE D'UNE CHAUSSURE SUR UNE PLANCHE DE GLISSE**
SCHUHBINDUNGSVORRICHTUNG FÜR EINEN GLEITSCHUH
DEVICE FOR HOLDING A BOOT ON A SNOWBOARD

(30) Priorité: 18.05.1995 FR 9506168
(43) Date de publication de la demande: 04.03.1998
(73) Titulaire: SALOMON S.A., 74370 Metz-Tessy (FR)
(72) Inventeur: FOREST, Vincent, F-74000 Annecy (FR); MAESTRI, Robert, F-74540 Viuz-la-Chiesaz (FR); RIGAL, Jean-Pierre, F-74330 La-Balme-de-Sillingy (FR); SAILLET, Benoît, F-73410 Albens (FR)
(74) Mandataire: Lejeune, Benoit
(86) Numéro de dépôt international: FR9600751
(87) Numéro de publication internationale: WO9636407

(56) Documents cités:
- WO-A-90/11109
- WO-A-95/09035
- FR-A- 2 645 764
- FR-A- 2 656 227
- FR-A- 2 673 546

## Description

L'invention se rapporte au domaine des planches de glisse destinées à la pratique du surf sur la neige et concerne plus particulièrement un dispositif de retenue d'une chaussure par rapport à la planche de glisse, ainsi qu'une chaussure et un harnais.

La pratique du surf sur la neige se fait traditionnellement avec une planche de glisse, appelée "planche", qu'un utilisateur conduit par des impulsions qu'il génère avec des mouvements du corps et des membres. Ces impulsions sont transmises à la planche par les membres inférieurs à travers des chaussures et des moyens de retenue des chaussures par rapport à la planche, appelés "moyens de retenue". Il s'ensuit que la conduite de la planche est en partie au moins conditionnée par les caractéristiques des chaussures et des moyens de retenue, indépendamment de tout autre paramètre.

L'utilisateur doit pouvoir conduire la planche sur la neige en suivant la trajectoire qu'il désire, et il doit également pouvoir faire décoller la planche du sol le plus haut possible pour effectuer des figures artistiques ou passer des obstacles.

L'art antérieur a proposé au moins deux grandes familles de chaussures et de moyens de retenue des chaussures par rapport à une planche.

Une première famille est celle des chaussures souples, ou "bottes", maintenues à la planche par des systèmes de cales et de lanières, dont un exemple est donné par le document DE 91 13 766. La souplesse des bottes et des lanières facilite les mouvements des jambes de l'utilisateur.

En revanche, l'opération de chaussage n'est pas d'une grande commodité ; en particulier pour le serrage et le réglage des sangles qui consomment beaucoup de temps.

En plus, ces systèmes sont encombrants et ne facilitent ni le rangement ni le transport des planches.

La seconde famille est celle des chaussures plus rigides, maintenues à la planche par une ou plusieurs fixations qui coopèrent généralement avec le talon et la pointe de la base de la coque de la chaussure dont un exemple est donné par le document EP (A1) 525 580. La rigidité de l'ensemble chaussure/fixation facilite la précision de conduite de la planche. Toutefois, la tenue est trop rigide et ne permet aucune possibilité de laxité de la chaussure par rapport à la planche.

Le document FR 2 673 546 a prévu une solution avec un support d'appui de chaussure monté pivotant sur une embase autour d'un axe orienté selon une direction longitudinale de la chaussure. Toutefois, le principe est aussi basé sur un concept de moyen de retenue d'une chaussure à coque rigide. La chaussure est montée sur le support d'appui au moyen d'étriers pivotants qui retiennent la pointe et le talon de la chaussure. L'opération de chaussage reste assez délicate et incommode. Elle s'effectue en engageant le talon dans l'un des étriers pivotants et en actionnant manuellement un levier solidaire du second étrier pour fermer la fixation tout en maintenant à plat la semelle de la chaussure sur la plaque d'appui. En plus, un tel moyen de fixation ne convient que pour la retenue d'une botte de surf à coque rigide et n'est pas adaptée pour la retenue d'une boue à tige souple ou semi-souple, plus appréciée par les pratiquants d'aujourd'hui.

Le document WO 95/09035 propose un système de fixation d'une botte du type souple qui s'affranchit des sangles, boucles et étriers des fixations traditionnelles. Le système se base sur un mécanisme de mâchoires reliées à une embase, et qui permet l'engagement d'un moyen d'ancrage solidaire d'une chaussure.

Un des inconvénients est que le chaussage se fait "en aveugle" ; c'est-à-dire que l'utilisateur n'a pas la vision précise des éléments d'ancrage et des mâchoires en vis à vis lors du chaussage et doit donc procéder au positionnement correct de la chaussure et à l'ancrage de celle-ci par tâtonnement. Dans certaines conditions, comme en neige profonde, il devient très difficile, voire impossible de procéder au chaussage de la planche.

Un autre inconvénient est la nécessité de relier la mâchoire centrale au mécanisme de commande par une tige transversale relativement longue qui subit des contraintes de flexion et torsion importantes susceptibles d'endommager le dispositif de verrouillage.

La présente invention a pour but de remédier aux désavantages des systèmes de fixation de l'art antérieur. En particulier, l'un des buts est de proposer un dispositif de retenue qui facilite l'opération de chaussage en réduisant au minimum le nombre des points d'ancrage et en les localisant de telle sorte qu'ils restent visibles, pour l'utilisateur.

Un autre but est aussi de proposer une construction du dispositif de retenue plus simple et plus légère que celles connues de l'art antérieur.

Un autre but est de limiter l'encombrement du dispositif de retenue.

Un autre but est de proposer un dispositif qui résiste aux contraintes importantes sans risque d'endommagement.

Un autre but est de proposer une construction qui permet d'obtenir, si besoin, une certaine souplesse et laxité en latéral de la chaussure.

Pour cela, l'invention propose un ensemble comprenant une chaussure et un dispositif de retenue tel qu'il est caractérisé dans la revendication 1.

Ainsi, l'opération de chaussage est simplifiée par une prise latérale d'un seul côté de la chaussure sur la planche. La commodité consiste aussi à permettre à l'utilisateur d'avoir une vision directe sur le moyen de liaison qui se trouve ainsi décalé sur l'un des côtés de la semelle de la chaussure. L'utilisateur peut contrôler visuellement que le chaussage est correctement effectué.

L'invention apporte ainsi un gage de sécurité supérieur par rapport aux systèmes existants et notamment par rapport à la solution du document WO 95/09035 où le chaussage s'effectue "en aveugle".

Selon une caractéristique de l'invention, le moyen de liaison est un tourillon permettant un mouvement relatif de basculement de la chaussure par rapport à la planche de glisse. Cette disposition permet à la chaussure, et donc au pied, de se déplacer soit dans un sens d'écartement, soit dans un sens de rapprochement de la face supérieure de la planche, quand la chaussure bascule autour du tourillon. L'utilisateur peut éloigner son pied de la planche pour ensuite le ramener rapidement, donnant ainsi une impulsion plus forte grâce à un effet de choc. Il s'ensuit que la planche se déforme en flexion pour emmagasiner une énergie qui est plus importante que dans le cas de dispositifs classiques. L'avantage est que l'utilisateur saute plus haut lorsque cette énergie est restituée par la planche qui reprend sa forme naturelle.

Selon une autre caractéristique de l'invention, le tourillon comprend un axe de rotation contenu dans le plan sensiblement parallèle à la surface d'usure formant avec le plan longitudinal médian un angle compris entre -45 et +45 degrés.

Cette conception naturelle donne à la chaussure, et par conséquent au pied, un degré de liberté en rotation qui facilite les mouvements des membres inférieurs de l'utilisateur, et lui permet d'effectuer des gestes avec plus d'amplitude sans altérer les fonctions traditionnelles des dispositifs de retenue liées à la transmission d'impulsions ou à la réception d'informations sensorielles.

Un avantage est que les mouvements de rotation du pied permettent à l'utilisateur d'améliorer notoirement ses performances sans fatigue supplémentaire, en particulier lorsqu'il fait des acrobaties.

De manière complémentaire, on prévoit que le dispositif de retenue selon l'invention comprend au moins un moyen de rappel élastique qui s'oppose au mouvement de basculement de la chaussure par rapport à la planche de glisse, de façon à rapprocher la semelle de la planche de glisse. Le moyen de rappel élastique peut accumuler de l'énergie qu'il transmet à la chaussure pour améliorer l'effet de choc. Le moyen de rappel élastique réduit la fatigue de l'utilisateur en favorisant la reprise d'appui et de contact de la chaussure sur la planche. Il permet aussi un rattrapage de jeu lors du chaussage.

L'invention se rapporte encore à une chaussure telle que définie dans la revendication 13, et à un harnais tel que défini dans la revendication 14.

Des formes de réalisation particuliéres sont données dans les revendications dépendantes 2 à 12 et 15.

D'autres caractéristiques et avantages de l'invention seront mieux compris à l'aide de la description qui va suivre, en regard du dessin annexé illustrant, à titre d'exemple non limitatif, comment l'invention peut être réalisée et dans lequel :
- la figure 1 est une vue de dessus d'une planche de glisse sur laquelle deux chaussures sont retenues par des dispositifs selon l'invention,
- la figure 2 est une vue de côté de la planche de la figure 1,
- la figure 3 est un exemple de chaussure adaptée au dispositif selon l'invention,
- la figure 4 est une coupe selon IV-IV de la figure 1, montrant le dispositif de retenue et la chaussure en appui sur la planche,
- la figure 5 est similaire à la figure 4 dans le cas où la chaussure a tourné selon un axe de rotation du dispositif de retenue,
- la figure 6 est une coupe selon VI-VI de la figure 4,
- la figure 7 montre selon une variante une partie du dispositif sous forme d'un élément de fixation "à coque",
- la figure 8 montre en perspective l'ensemble solidaire formé par une boue de surf et un élément de fixation "à coque" selon la figure 7,
- la figure 9 est une vue en coupe similaire à celle de la figure 4 dans le cadre de la variante des figures 7 et 8,
- la figure 10 montre en vue de face le dispositif avec chaussure adaptée selon une variante de l'invention,
- la figure 11 est une vue de dessus d'un détail de la figure 10 dans une première configuration d'engagement,
- la figure 12 est une vue de dessus similaire à la figure 11 dans une seconde configuration de désengagement,
- la figure 13 est une coupe selon XIII-XIII de la vue de la figure 11,
- la figure 14 est une vue similaire à celle de la figure 4 selon une autre variante de l'invention,
- la figure 15 est une vue similaire à celle de la figure 5 selon la variante de la figure 14,
- la figure 16 est une vue similaire à celle de la figure 15 selon une variante,
- la figure 17 est une vue similaire à celle de la figure 10 selon une autre variante.

Une planche de glisse 1 destinée à la pratique du surf sur la neige, appelée "planche", est représentée en vue de dessus à la figure 1. Une chaussure gauche 2 et une chaussure droite 3 sont chacune maintenues par rapport à la face supérieure 4 de la planche 1 par des dispositifs 5 qui seront décrits par la suite.

Pour des raisons de commodité, un utilisateur de la planche n'est pas représenté sur les figures.

On désigne par X-X' l'axe longitudinal central et par Y-Y' l'axe transversal central de la planche 1. L'intersection des axes X-X' et Y-Y' est un point O qui permet de définir un repère orthonormé (O, X, Y) sensiblement centré sur la face supérieure 4 de la planche 1. Les chaussures gauche 2 et droite 3 ont chacune respectivement un plan longitudinal P2 et P3 sensiblement perpendiculaire à une semelle d'usure de la chaussure.

Le plan longitudinal P2 de la chaussure gauche 2 est médian et situé sensiblement à égale distance d'un côté latéral 6 et d'un côté médial 7 de la chaussure 2, tandis que le plan longitudinal P3 de la chaussure droite est médian et situé sensiblement à égale distance d'un côté médial 8 et d'un côté latéral 9 de la chaussure 3.

La chaussure gauche 2 est ici positionnée dans un demi-plan contenant le demi-axe O-X', et est orientée selon son plan longitudinal P2 d'une valeur d'angle α2 par rapport à l'axe Y-Y'.

De même, la chaussure droite 3 est positionnée dans un demi-plan contenant le demi-axe O-X, et est orientée selon son plan longitudinal P3 d'une valeur d'angle α3 par rapport à l'axe Y-Y'.

Une extrémité avant 10 de la chaussure gauche 2 est située, par rapport à un bord latéral 11 de la planche 1, à une distance sensiblement égale à la distance séparant une extrémité arrière 12 de la chaussure gauche 2 d'un bord latéral 13 de la planche 1 opposé au bord latéral 11.

De même, une extrémité avant 14 de la chaussure droite 3 est située, par rapport au bord 11, à une distance sensiblement égale à la distance séparant une extrémité arrière 15 de la chaussure droite 3 du bord 13.

Bien entendu, les valeurs des angles α2 et α3 d'orientation des chaussures 2 et 3 peuvent varier d'un utilisateur à un autre, de même que les distances séparant les chaussures 2, 3 du centre O.

Parallèlement, les extrémités avant 10, 14 et arrière 12, 15 des chaussures 2 et 3 pourraient être orientées de manière inverse par rapport aux bords latéraux 11 et 13, selon que l'utilisateur est droitier ou gaucher.

Une vue de côté de la planche 1 avec les chaussures 2, 3 et les dispositifs de retenue 5 est montrée à la figure 2, dans un cas où la planche 1 est en contact avec un sol S sensiblement plat. La planche forme un arc qui surélève chaque chaussure 2, 3 par rapport au sol S, en plus de l'épaisseur e de la planche, d'une hauteur h2 pour la chaussure 2 et d'une hauteur h3 pour la chaussure 3. Comme on le verra par la suite, la forme arquée de la planche lui permet d'emmagasiner de l'énergie par déformation sous l'action de forces provenant de l'utilisateur à travers les chaussures 2, 3 et/ou les dispositifs de retenue 5.

Ces dispositifs de retenue 5 peuvent d'ailleurs être positionnés soit du côté médial, soit du côté latéral d'une chaussure, en fonction du style de glisse et/ou de sauts pratiqué par l'utilisateur.

Dans l'exemple des figures 1 et 2, il est fait appel à un dispositif de retenue 5 situé du côté médial 7 pour la chaussure gauche 2, et pour la chaussure droite 3 ; chaussure droite 3 dont un exemple de réalisation apparaît à la figure 3.

Cette disposition du dispositif de retenue 5 vers l'intérieur permet lors du basculement de la chaussure, de rapprocher les genoux vers l'intérieur (ou du côté médial). On répond ainsi, à un besoin naturel lié à la pratique du surf pour réaliser des virages ou pour certaines évolutions accrobatiques (réalisation de sauts par exemple).

Toutefois, cette disposition n'est pas limitative et l'on peut envisager une disposition des dispositifs de retenue 5 vers l'extérieur pour provoquer au contraire par une action de rentrée des genoux un cintrage de la planche.

La chaussure droite 3, appelée "chaussure 3" dans la suite de la description, comprend une tige 16 et une semelle 17. Les extrémités arrière 15 et avant 14, ainsi que le côté latéral 9 sont visibles sur la figure 3. Un insert 18 représenté sous la forme d'une poutre en "U" est prévu pour être solidarisé à la semelle 17 dans une encoche 19, par exemple en étant emprisonné lors de l'injection du matériau constitutif de la semelle 17. Diverses rainures, formées sur la surface de l'insert 18 en contact avec la semelle 17, contribuent à réaliser une liaison inamovible solide entre l'insert 18 et la semelle 17. Un moyen d'attache 20 de la chaussure sous la forme d'un tourillon 200 d'axe 21 est solidarisé à l'insert 18, de façon que l'axe 21 soit positionné à proximité de la semelle du côté médial 7 de la chaussure 3. L'axe 21 est ici sensiblement parallèle au plan longitudinal médian P3 de la chaussure 3. Le tourillon 200 est donc solidaire de la chaussure 3 et s'intègre au dispositif de retenue 5 qui est représenté en coupe par exemple à la figure 4 ; cette figure montre la chaussure 3 à la fois en appui par une surface d'usure 22 de la semelle 17 sur la face supérieure 4 de la planche 1, et retenue par rapport à la planche 1 par le dispositif 5.

Le dispositif 5 est en fait constitué par l'association du tourillon 200 avec un moyen de verrouillage 23 servant de support au tourillon 200.

Le moyen de verrouillage ou support 23, est fixé à la face supérieure 4 de la planche 1, et est décrit de manière très détaillée par les documents FR 2 638 373, FR 2 645 758, FR 2 645 759 et FR 2 645 760 de la demanderesse.

Le tourillon 200 solidaire de la chaussure 3 se loge dans un espace du moyen de verrouillage 23 solidaire de la planche 1 pour former ensemble un moyen de liaison ; en particulier un moyen d'articulation permettant le basculement de la chaussure 3 par rapport à la planche 1. L'espace est délimité par des mâchoires fixe 24 et mobile 25 du moyen de verrouillage 23, qui coopèrent pour maintenir le tourillon 200 avec possibilité de rotation de celui-ci selon l'axe 21. La mâchoire mobile 25 permet de maintenir le tourillon 200 dans l'espace du moyen de verrouillage 23. La mâchoire est mobile en translation pour le passage de sa position d'ouverture à sa position de fermeture, et inversement.

Dans notre exemple, la mâchoire mobile 25 peut se déplacer contre l'action d'un moyen élastique, représenté sous la forme d'un ressort 26, qui sollicite la mâchoire mobile 25 vers une position de fermeture de l'espace de logement du tourillon 200.

Une telle construction présente un certain nombre d'avantages ; à savoir, essentiellement une simplicité et une facilité du chaussage en raison de la présence d'un seul moyen de liaison entre la chaussure et la planche ; ledit moyen étant formé par la coopération du moyen d'attache 20 et du moyen de verrouillage 23. De surcroit, le moyen de liaison est situé sur un côté de la chaussure (et sur un côté seulement), de sorte que l'utilisateur peut contrôler l'engagement correct du moyen d'attache 20 dans l'espace du moyen de verrouillage 23.

De plus, une telle construction présente un encombrement et un poids inférieur aux systèmes de fixation connus de l'art antérieur comme les systèmes de fixation à "plaques" ou à "coques".

Enfin, le verrouillage du moyen d'attache 20 dans l'espace du moyen de verrouillage 23 se fait de façon automatique par simple pression sensiblement verticalement du moyen d'attache 20 par rapport au moyen de verrouillage.

La figure 5 montre comment la chaussure 3 peut pivoter selon l'axe 21 par rapport à la planche 1. L'axe 21 est contenu dans un plan de retenue R sensiblement parallèle à la surface d'usure 22 de la semelle 17 de la chaussure 3. Le plan de retenue R fait avec la face supérieure 4 de la planche 1 un angle β qui traduit l'inclinaison de la semelle 17 par rapport à la planche 1 lors du basculement.

Dans la pratique, cette possibilité de basculement d'un seul côté, et dans ce cas précis, de mouvement rotatif pur autour de l'axe 21 permet à l'utilisateur d'amplifier les efforts qu'il peut transmettre à la planche 1 en faisant des mouvements avec le corps et les membres : le pied peut s'éloigner de la planche 1 puis revenir vers la planche 1.

L'alternance des mouvements amplifie l'intensité des impulsions de l'utilisateur grâce au fait que l'axe 21 est décalé par rapport au plan longitudinal P3 de la chaussure 3. Par suite, au moment d'une impulsion, la planche 1 s'aplatit plus qu'une planche utilisant un dispositif de retenue traditionnel, emmagasinant ainsi une énergie supplémentaire qui fera monter l'utilisateur plus haut quand celle énergie sera restituée par la planche.

Le basculement peut être contrôlé par la présence d'un moyen de rappel élastique de la chaussure 3 vers la planche de glisse 1, représenté sous la forme d'un bloc d'élastomère 27. Le bloc 27 s'oppose par compression au mouvement de rotation de la chaussure 3 dans le cas où elle tourne pour s'éloigner de la face supérieure 4. En se comprimant, le bloc 27 devient apte à restituer de l'énergie pour repousser la chaussure 3 vers la planche 1, en prenant appui sur une face latérale 31 de la semelle 17. La dureté et l'élasticité du matériau sera choisi en fonction de certains critères d'utilisation et selon les utilisateurs. Par exemple, pour des utilisateurs de faible masse et pour une pratique très décontractée, le matériau sera plus mou et amortissant. Au contraire, pour un utilisateur de forte masse alliée à une pratique sportive, le matériau sera choisi parmi les caoutchoucs durs et très rebondissants, par exemple. Dans un cas limite, le moyen de rappel élastique peut être remplacé par un élément de butée rigide qui empêche tout basculement après chaussage.

L'utilisateur dispose par ailleurs de toutes les fonctions habituelles des dispositifs classiques, car la chaussure 3 est immobilisée dans le sens de l'axe 21 comme il est montré à la figure 6.

Les contacts entre des parois de l'insert 18 avec des parois du moyen de verrouillage 23 évitent une translation relative de la chaussure 3 et de la planche 1 dans un sens parallèle à l'axe 21.

De préférence le moyen d'articulation, constitué ici par l'association du tourillon 200 avec le moyen de verrouillage 23, est situé sensiblement au milieu de la distance séparant les extrémités avant 14 et arrière 15 de la chaussure 3. Cette disposition permet plus facilement de remplacer un utilisateur gaucher par un utilisateur droitier ou inversement.

Le mode de réalisation qui vient d'être décrit utilise un dispositif de retenue 5 d'une chaussure 2, 3 par rapport à une planche de glisse 1 qui présente d'autres avantages mis en évidence dans les documents préalablement cités. Par exemple, l'insertion du tourillon 200 dans l'espace d'accueil délimité par les mâchoires 24, 25 du moyen de verrouillage 23 se fait par simple appui avec le pied. Ce mode de réalisation a l'avantage d'être très solide, pratique, fonctionnel et fiable.

Le dispositif de retenue 5 est construit avec les moyens conventionnels connus de l'homme de l'art. Les matériaux sont, notamment, des plastiques armés ou non, des métaux, des caoutchoucs.

Les figures 7 à 9 montrent une variante de l'invention dans laquelle la chaussure n'est pas en prise directe avec le dispositif de retenue par l'intermédiaire d'un tourillon solidaire de la chaussure. Dans ce cas, le moyen d'attache 20 qui est un tourillon 200 est solidaire d'un harnais de fixation 32 destiné au maintien d'une botte de surf du type souple 3.

Le harnais de fixation 32 comprend une embase 320 sur laquelle repose la semelle 17 de chaussure, un spoiler arrière 321 articulé sur l'embase et qui confère un appui arrière de la jambe du surfeur, un premier moyen de serrage de l'avant du pied 322 monté sur l'embase ainsi qu'un second moyen de serrage du cou de pied 323 monté aussi sur l'embase.

La figure 8 montre une botte de surf 3 en position de serrage à l'intérieur du harnais de fixation 32. En principe et lors d'une utilisation normale, le serrage des moyens 322, 323 rend la chaussure et en particulier sa semelle 17 solidaire de l'embase 320 de l'élément 32 de sorte que le tourillon relié à l'embase peut être considéré solidaire lui-même de la semelle de la chaussure d'un point de vue mécanique.

L'association du harnais 32 avec le moyen de verrouillage 23 constituant le dispositif de retenue 5 est illustré à la figure 9. La différence avec les modes précédents vient de ce que le moyen de rappel élastique sous forme de bloc 27 prend appui sur la face latérale de I'embase 320, et non plus directement sur la semelle 17 de la botte 3. De préférence, cette face d'appui latérale peut être constituée en plastique renforcé ou comprendre un insert métallique rapporté ou noyé dans une matière plastique pour être suffisamment raide et encaisser les appuis sans déformation importante.

Bien entendu, on peut imaginer de remplacer le harnais de fixation par tout autre type d'élément de fixation indépendant de la chaussure ou botte.

Dans certaines conditions d'utilisation, en particulier lors de passages techniques dans des terrains difficiles et accidentés ou lors de la prise de remontées mécaniques, il peut s'avérer utile, voire indispensable de brider complètement la chaussure sur la planche de snowboard sans possibilité de basculement. Dans ce cas, il est nécessaire de prévoir un système de verrouillage amovible comme il est représenté à titre d'exemple aux figures 10 à 13.

Le dispositif de retenue 5 comprend une platine 50 reliée à la planche de snowboard sur laquelle est fixé le moyen d'articulation comprenant le moyen de verrouillage 23 sur l'un des côtés médial ou latéral de la chaussure 3 pour permettre son basculement comme expliqué précédemment. Du côté opposé au côté de la chaussure comprenant le moyen d'articulation, se situe un moyen de verrouillage amovible 40 pour interdire, dans une position d'engagement, le basculement de la chaussure par rapport à la planche et à l'inverse pour laisser libre, dans une position de désengagement le basculement de la chaussure.

Le moyen de verrouillage 40 a pour base une pièce de blocage 400 montée rotative autour d'un axe vertical I sur la platine 50 et qui comprend un doigt horizontal 401 qui s'engage dans une lumière 170 de la semelle de chaussure 17 en position de verrouillage ou d'engagement. Le doigt horizontal présente, de préférence une extrémité d'engagement circulaire ou arrondie permettant une rotation libre autour de l'axe I sans coincement sur le bord de la semelle ou à l'intérieur de la lumière 170.

Pour assurer le blocage en position, la pièce de blocage 400 présente un alésage interne décentré par rapport à l'axe I et débouchant par un orifice inférieur sous la surface inférieure de la pièce en contact avec la platine. Dans l'alésage est logé un ressort 402 qui agit en poussée sur une bille 403, qui sort légèrement de l'alésage par l'orifice inférieur.

La platine 50 est munie de deux logements creux et hémisphériques 501,502 destinés à recevoir la bille 403, et par suite bloquer en position la pièce de blocage 400.

Dans la position correspondante aux figures 11 et 13, la bille 400 est engagée dans le logement arrière 502 et maintient fermement la pièce tournante 400 en position d'engagement de verrouillage ; de sorte que tout mouvement de basculement de la chaussure est impossible.

Pour passer de cette position à celle représentée à la figure 12, il suffit d'exercer manuellement une action de rotation sur la pièce de blocage pour vaincre la poussée du ressort 402. Dans le cas de la figure 12, la bille s'engage alors dans le logement latéral 501 et le doigt 401 se trouve désengagé de la lumière 170 ; de sorte que le basculement de la chaussure autour du moyen d'articulation du côté opposé redevient possible.

Il est bien entendu que le moyen de verrouillage amovible 40 décrit et représenté à titre d'exemple peut prendre d'autres formes tout aussi équivalentes. C'est ainsi que l'on peut facilement imaginer remplacer ce système par un moyen plus rudimentaire associé au dispositif de retenue tel qu'une sangle permettant de brider la chaussure sur la planche dans certaines conditions d'utilisation.

Dans certains cas, il peut aussi s'avérer nécessaire pour des raisons de performance et/ou de sécurité du dispositif de contrôler le basculement de la chaussure autour de son articulation. Pour cela, les figures 14 et 15 illustrent un exemple non limitatif, d'un dispositif de retenue 5 selon l'invention auquel est rajouté un moyen 60 de limitation de l'amplitude de basculement.

Le dispositif de retenue 5 comprend une platine 50 reliée à la planche par des vis 503, 504 par exemple ; sur laquelle repose la semelle 17 de chaussure. Le moyen d'articulation proprement dit qui comprend le moyen de verrouillage 23 est positionné d'un côté de la chaussure pour autoriser son basculement autour du premier tourillon 200.

Du côté opposé où est positionné ce moyen d'articulation, un moyen 60 de limitation de l'amplitude du basculement se trouve aussi solidaire de la platine 50 du moyen de retenue.

Ce moyen 60 comporte un second tourillon 201 d'axe 210 sensiblement parallèle à l'axe 21 du premier tourillon 200. Ce second tourillon 201 est solidaire de la même manière de la chaussure ; par exemple à l'insert 18 en contact avec la semelle 17. Il s'engage dans l'ouverture 601 d'un élément en forme de "C" 600. Dans sa direction principale, l'ouverture 601 s'étend de façon sensiblement arquée pour permettre le libre déplacement du tourillon en phase de basculement autour de l'axe 21 de rotation. Sa longueur est choisie en fonction de la course du tourillon que l'on souhaite autoriser pour une inclinaison maximale du plan de retenue R avec la face supérieure 4 de la planche d'angle β1 (figure 15). Une fois cette valeur d'angle atteinte, le tourillon rentre en contact avec le rebord supérieur 603 de l'élément 600 qui fait office de butée et stoppe la chaussure en position inclinée.

Le chaussage de la chaussure dans le dispositif de retenue prévu aux figures 14 et 15 se fait de façon aisée par engagement latéral dans un premier temps du tourillon 201 dans l'ouverture 601 en inclinant légèrement la chaussure et en imprimant un mouvement latéral en direction de l'ouverture ; puis dans un second temps, par verrouillage du premier tourillon 200 dans le moyen de verrouillage automatique en exerçant un appui vertical du pied en direction de la planche.

La figure 16 illustre une variante du mode précédent dans lequel des blocs élastomères sont interposés dans l'ouverture 601 pour un contact amorti du second tourillon 201 à l'intérieur du moyen de limitation d'amplitude. Le bloc inférieur 604 favorise l'amortissement du tourillon à la descente et le bloc supérieur 605 favorise l'amortissement à la montée. La raideur des blocs 604, 605 peut être différente en comparaison et procurer un contact plus dur à la montée qu'à la descente, par exemple, ou inversement.

Le dispositif de la figure 17 présente une platine 50 reliée à la planche de snowboard 1 qui comprend une câle 504 de réglage de l'angle d'inclinaison β2 entre la semelle de la chaussure au repos et la surface de la planche. Celle côte peut être rapportée et fixée sur la platine 50 par tout moyen tel que par collage ou vissage par exemple. Le calage de l'inclinaison de la chaussure à l'état de repos peut s'avérer important pour corriger certains problèmes morphologiques, du genou par exemple, touchant certaines catégories de personnes. Dans le cas représenté, l'angle d'inclinaison β2 est positif mais, bien entendu, la câle peut présenter aussi une inclinaison négative -β2 par rapport à la planche en fonction du besoin de correction.

Il va de soi que le contrôle de l'amplitude angulaire du mouvement de basculement peut être obtenu par des moyens substantiellement différents dans leur forme ou leur conception sans que cela n'échappe à la portée de la présente invention. Des perfectionnements peuvent aussi être apportés tels que celui d'y associer un moyen de réglage de l'amplitude du basculement par exemple.

On peut aussi noter que le moyen de rappel élastique du dispositif peut être remplacé par un ressort de compression et qu'un moyen de réglage de la tension et/ou de la course du ressort peut y être associé.

Le moyen de rappel élastique peut présenter différentes duretés en fonction des besoins. Il peut atteindre une dureté importante pour servir de moyen de butée jusqu'à empêcher tout basculement de la chaussure en condition normale d'utilisation. Dans ce cas, l'invention se limite uniquement aux avantages liés à la simplification et la commodité de chaussage que procure le moyen de liaison décalé, comme expliqué précédemment.

Bien entendu, l'invention n'est pas limitée aux modes de réalisation ainsi décrits, et comprend tous les équivalents techniques pouvant entrer dans l'étendue des revendications qui vont suivre.

## Revendications

1. Ensemble comprenant une chaussure (2, 3) et un dispositif de retenue (5) prévu pour retenir la chaussure (2, 3) sur une planche de glisse (1) quand l'ensemble est assemblé sur la planche (1), la planche (1) étant destinée à la pratique du sud sur la neige ; la chaussure (2, 3) comprenant notamment une semelle (17) solidaire d'une tige (16), la semelle (17) ayant une surface d'usure (22), la tige (16) délimitant une extrémité avant (10, 14), un côté latéral (6, 9), une extrémité arrière (12, 15) et un côté médial (7, 8), un plan longitudinal médian (P2, P3) étant sensiblement perpendiculaire à la surface d'usure (22), la chaussure (2, 3) comprenant un premier tourillon (200) qui coopère par engagement avec un moyen de verrouillage (23) du dispositif de retenue (5), caractérisé en ce que le tourillon (200) permet le basculement de la chaussure (2, 3) par rapport au dispositif de retenue (5) selon un axe (21), et en ce que le tourillon (200) est décalé latéralement par rapport au plan longitudinal (P2, P3) et est positionné au voisinage d'un côté de la chaussure, soit du côté latéral (6, 9), soit du côté médial (7, 8) de la chaussure.

2. Ensemble selon la revendication 1, caractérisé en ce que le tourillon (200) de la chaussure (2, 3) se loge dans un espace du moyen de verrouillage (23).

3. Ensemble selon la revendication 1 ou 2, caractérisé en ce que le moyen de verrouillage (23) comprend une mâchoire escamotable (25) mobile en translation pour le passage de sa position d'ouverture à sa position de fermeture, et inversement.

4. Ensemble selon la revendication 3, caractérisé en ce que le moyen de verrouillage (23) comporte en outre un moyen élastique (26) qui sollicite la mâchoire escamotable (25) vers une position de fermeture.

5. Ensemble selon l'une quelconque des revendications 1 à 4, caractérisé en ce que l'axe de rotation (21) du tourillon (200) est contenu dans un plan (R) sensiblement parallèle à la surface d'usure (22) formant avec le plan longitudinal médian (P2, P3) un angle compris entre -45 et +45 degrés.

6. Ensemble selon l'une quelconque des revendications 1 à 5, caractérisé en ce que le tourillon (200) est situé sensiblement au milieu de la distance séparant les extrémités avant (10, 14) et arrière (12, 15) de la chaussure (2, 3).

7. Ensemble selon l'une quelconque des revendications 1 à 6, caractérisé en ce que l'axe de rotation (21) est sensiblement parallèle au plan longitudinal médian (P2, P3).

8. Ensemble selon l'une quelconque des revendications 1 à 7, caractérisé en ce que le dispositif de retenue (5) comporte en outre au moins un moyen de rappel élastique qui s'oppose au mouvement de basculement de la chaussure (2, 3) par rapport au dispositif (5).

9. Ensemble selon la revendication 8, caractérisé en ce que le moyen de rappel élastique de la chaussure (2, 3) est un bloc d'élastomère (27).

10. Ensemble selon la revendication 9, caractérisé en ce que le bloc de caoutchouc (27) prend appui sur une face latérale (31) de la semelle (17).

11. Ensemble selon l'une quelconque des revendications 1 à 10, caractérisé en ce que le dispositif de retenue (5) comprend en outre un moyen de verrouillage amovible (40) situé du côté opposé au côté où est positionné le moyen de verrouillage (23), pour interdire dans une position d'engagement le mouvement relatif de basculement de la chaussure par rapport au dispositif (5) dans certaines conditions particulières d'utilisation.

12. Ensemble selon l'une quelconque des revendications 1 à 11, caractérisé en ce que le dispositif (5) comprend un second tourillon (201) de limitation de l'amplitude de basculement, le second tourillon (201) étant situé du côté opposé au côté où est positionné le premier tourillon (200), pour contrôler l'amplitude angulaire du mouvement de basculement de la chaussure par rapport au dispositif (5).

13. Chaussure de snowboard (2, 3) comprenant notamment une semelle (17) solidaire d'une tige (16), la semelle (17) ayant une surface d'usure (22), la tige (16) délimitant une extrémité avant (10, 14), un côté latéral (6, 9), une extrémité arrière (12, 15) et un côté médial (7, 8), un plan longitudinal médian (P2, P3) étant sensiblement perpendiculaire à la surface d'usure (22), la chaussure comprenant un tourillon (200), caractérisée en ce que le tourillon (200) est décalé latéralement par rapport au plan longitudinal (P2, P3) et est positionné au voisinage d'un côté de la chaussure (2, 3), soit du côté latéral (6, 9), soit du côté médial (7, 8).

14. Harnais (32) prévu pour retenir une chaussure de snowboard (2, 3), de type souple, le harnais (32) comprenant une embase (320) et un plan longitudinal médian (P2, P3) sensiblement perpendiculaire à l'embase (320), le plan longitudinal médian (P2, P3) étant le même que celui de la chaussure (2, 3) quand celle dernière est retenue sur le harnais (32), caractérisé par le fait qu'il comprend un tourillon (200), le tourillon (200) étant décalé latéralement par rapport au plan longitudinal médian (P2, P3) et étant positionné au voisinage d'un côté de la chaussure (2, 3), soit du côté latéral (6, 9), soit du côté médial (7, 8), quand celle dernière est retenue sur le harnais (32).

15. Harnais (32) selon la revendication 14, caractérisé en ce qu'il comprend une embase (320), un spoiler arrière (321) articulé sur l'embase, un premier et un second moyen de serrage (322, 323) de la chaussure sur l'embase (320).

## Claims

1. Assembly comprising a boot (2, 3) and a retention device (5) provided to retain the boot (2, 3) on a glide board (1) when the assembly is mounted on the board (1), the board (1) being adapted to the practice of snowboarding; the boot (2, 3) especially comprising a sole (17) affixed to an upper (16), the sole (17) having a wear surface (22), the upper (16) demarcating a front end (10, 14), a lateral side (6, 9), a rear end (12, 15) and a medial side (7, 8), a median longitudinal plane (P2, P3) being substantially perpendicular to the wear surface (22), the boot (2, 3) comprising a first journal (200) that cooperates by engagement with a latching means (23) of the retention device (5), characterized in that the journal (200) allows the boot (2, 3) to rock with respect to the retention device (5) along an axis (21), and in that the journal (200) is offset laterally with respect to the longitudinal plane (P2, P3) and is positioned in the vicinity of one side of the boot, either the lateral side (6, 9) or the medial side (7, 8), of the boot.

2. Assembly according to claim 1, characterized in that the journal (200) of the boot (2, 3) is housed in a space of the latching means (23).

3. Assembly according to claim 1 or 2, characterized in that the latching means (23) comprises a retractable jaw (25) that is mobile in translation for its passage from the opening position to the closure position, and vice-versa.

4. Assembly according to claim 3, characterized in that the latching means (23) furthermore comprises an elastic means (26) that biases the retractable jaw (25) towards a closure position.

5. Assembly according to any of claims 1-4, characterized in that the rotational axis (21) of the journal (200) is contained in a plane (R) substantially parallel to the wear surface (22) forming an angle comprised between -45 and +45 degrees with the median longitudinal plane (P2, P3).

6. Assembly according to any of claims 1-5, characterized in that the journal (200) is located substantially at the middle of the distance separating the front (10, 14) and rear (12, 15) ends of the boot (2, 3).

7. Assembly according to any of claims 1-6, characterized in that the rotational axis (21) is substantially parallel to the median longitudinal plane (P2, P3).

8. Assembly according to any of claims 1-7, characterized in that the retention device (5) furthermore comprises at least one elastic return means that resists the rocking movement of the boot (2, 3) with respect to the device (5).

9. Assembly according to claim 8, characterized in that the elastic return means of the boot (2, 3) is an elastomer block (27).

10. Assembly according to claim 9, characterized in that the rubber block (27) takes support on a lateral surface (31) of the sole (17).

11. Assembly according to any of claims 1-10, characterized in that the retention device (5) furthermore comprises a detachable latching means (40) located on the opposite side from the side on which the latching means (23) is positioned so as to prevent, in an engagement position, the relative rocking movement of the boot with respect to the device (5) in certain special usage conditions.

12. Assembly according to any of claims 1-11, characterized in that the device (5) comprises a second journal (201) for limiting the rocking amplitude, the second journal (201) being located on the opposite side from the side on which the first journal (200) is positioned, so as to control the angular amplitude of the rocking movement of the boot with respect to the device (5).

13. Snowboarding boot (2, 3) especially comprising a sole (17) affixed to an upper (16), the sole (17) having a wear surface (22), the upper (16) demarcating a front end (10, 14), a lateral side (6, 9), a rear end (12, 15) and a medial side (7, 8), a median longitudinal plane (P2, P3) being substantially perpendicular to the wear surface (22), the boot comprising a journal (200), characterized in that the journal (200) is laterally offset with respect to the longitudinal plane (P2, P3) and is positioned in the vicinity of one side, either the lateral side (6, 9) or the medial side (7, 8), of the boot (2).

14. Harness (32) provided for retaining a flexible-type snowboarding boot (2, 3), the harness comprising a base (320) and a median longitudinal plane (P2, P3) substantially perpendicular to the base (320), the median longitudinal plane (P2, P3) being the same as that of the boot (2, 3) when the latter is retained on the harness (32), characterized in that it comprises a journal (200), the journal (200) being offset laterally with respect to the median longitudinal plane (P2, P3) and being positioned in the vicinity of one side, either the lateral side (6, 9) or the medial side (7, 8), of the boot (2, 3) when the latter is retained on the harness (32).

15. Harness (32) according to claim 14, characterized in that it comprises a base (320), a rear spoiler (321) articulated on the base, a first and a second tightening means (322, 323) of the boot on the base (320).

## Patentansprüche

1. Gesamtheit, die einen Schuh (2, 3) und eine Haltevorrichtung (5) aufweist, die dazu vorgesehen ist, um den Schuh (2, 3) auf einem Gleitbrett (1) zu halten, wenn die Gesamtheit auf dem Brett (1) montiert ist, wobei das Brett (1) zum Surfen auf Schnee bestimmt ist, wobei der Schuh (2, 3) insbesondere eine Sohle (17) aufweist, die mit dem Schaft (16) verbunden ist, wobei die Sohle (17) eine Abnutzungsoberfläche (22) aufweist, wobei der Schaft (16) ein vorderes Endes (10, 14), eine laterale Seite (6, 9), ein hinteres Ende (12, 15) und eine mittlere Seite (7, 8) begrenzt, wobei eine mittlere longitudinale Ebene (P2, P3) im wesentlichen senkrecht zur Abnutzungsoberfläche (22) ist und wobei der Schuh (2, 3) einen ersten Lagerzapfen (200) aufweist, der durch Eingriff mit einer Verriegelungseinrichtung (23) in der Haltevorrichtung (5) zusammenwirkt,
**dadurch gekennzeichnet, daß**
der Lagerzapfen (200) das Schwenken des Schuhs (2, 3) bezüglich der Haltevorrichtung (5) gemäß einer Achse (21) erlaubt und daß der Lagerzapfen (200) lateral bezüglich der longitudinalen Ebene (P2, P3) versetzt ist und in der Nähe einer Seite des Schuhs positioniert ist, entweder auf der lateralen Seite (6, 9) oder auf der mittleren Seiten (7, 8) des Schuhs.

2. Gesamtheit gemäß Anspruch 1, dadurch gekennzeichnet, daß der Lagerzapfen (200) des Schuhs (2, 3) in einem Raum der Verriegelungseinrichtung (23) aufgenommen ist.

3. Gesamtheit gemäß Anspruch 1 oder 2, dadurch gekennzeichnet, daß die Verriegelungseinrichtung (23) einen zurückziehbaren, in Translation für den Übergang von seiner Öffnungsposition in seine Verschlußposition, und umgekehrt, beweglichen Sohlenhalter aufweist.

4. Gesamtheit gemäß Anspruch 3, dadurch gekennzeichnet, daß die Verriegelungseinrichtung (23) außerdem eine elastische Einrichtung (26) aufweist, die den zurückziehbaren Sohlenhalter (25) in Richtung einer Verschlußposition beansprucht.

5. Gesamtheit gemäß einem der Ansprüche 1 bis 4, dadurch gekennzeichnet, daß die Rotationsachse (21) des Drehzapfens (200) in einer Ebene (R) enthalten ist, die im wesentlichen parallel zu der Abnutzungsoberfläche (22) ist, die mit der longitudinalen mittleren Ebene (P2, P3) einen Winkel bildet, der zwischen -45 und +45° beträgt.

6. Gesamtheit gemäß einem der Ansprüche 1 bis 5, dadurch gekennzeichnet, daß der Drehzapfen (200) sich im wesentlichen in der Mitte des Abstandes befindet, der die vorderen (10, 14) und die hinteren Enden (12, 15) des Schuhs (2, 3) trennt.

7. Gesamtheit gemäß einem der Ansprüche 1 bis 6, dadurch gekennzeichnet, daß die Rotationsachse (21) im wesentlichen parallel zu der longitudinalen mittleren Ebene (P2, P3) ist.

8. Gesamtheit gemäß einem der Ansprüche 1 bis 7, dadurch gekennzeichnet, daß die Haltevorrichtung (5) außerdem zumindest eine elastische Rückholeinrichtung aufweist, die sich der Schwenkbewegung des Schuhs (2, 3) bezüglich der Vorrichtung (5) widersetzt.

9. Gesamtheit gemäß Anspruch 8, dadurch gekennzeichnet, daß die elastische Rückholeinrichtung des Schuhs (2, 3) ein Block aus Elastomer (27) ist.

10. Gesamtheit gemäß Anspruch 9, dadurch gekennzeichnet, daß der Block aus Gummi (27) Abstützung auf einer lateralen Seite (31) der Sohle (17) nimmt.

11. Gesamtheit gemäß einem der Ansprüche 1 bis 10, dadurch gekennzeichnet, daß die Haltevorrichtung (5) außerdem eine entfernbare Verriegelungseinrichtung ( 40) aufweist, die sich auf der Seite befindet, die der Seite gegenüberliegt, wo die Verriegelungseinrichtung (23) angeordnet ist, um in einer Eingriffsposition die relative Schwenkbewegung des Schuhs bezüglich der Vorrichtung (5) unter bestimmten besonderen Nutzungsbedingungen zu verhindern.

12. Gesamtheit gemäß einem der Ansprüche 1 bis 11, dadurch gekennzeichnet, daß die Vorrichtung (5) einen zweiten Drehzapfen (201) zur Begrenzung der Schwenkamplitude aufweist, wobei der zweite Drehzapfen (201) sich auf der Seite befindet, die der Seite gegenüberliegt, wo der erste Drehzapfen (200) angeordnet ist, um die winklige Amplitude der Schwenkbewegung des Schuhs bezüglich der Vorrichtung (5) zu steuern.

13. Schuh für ein Snowboard (2, 3), der insbesondere eine Sohle (17) aufweist, die an einem Schaft (16) befestigt ist, wobei die Sohle (17) eine Abnutzungsoberläche (22) aufweist, wobei der Schaft (16) ein vorderes Ende (10, 14), eine laterale Seite (6, 9), ein hinteres Ende (12, 15) und eine mittlere Seite (7, 8) begrenzt, wobei eine longitudinale mittlere Ebene (P2, P3) im wesentlichen senkrecht zur Abnutzungsoberfläche ist und wobei der Schuh einen Drehzapfen (200) aufweist, dadurch gekennzeichnet, daß der Drehzapfen (20) lateral bezüglich der longitudinalen Ebene (P2, P3) versetzt ist und in der Nähe einer Seite des Schuhs (2, 3), entweder auf der lateralen Seite (6, 9) oder aufder mittleren Seite (7, 8) angeordnet ist.

14. Vorgelege (32), das dazu vorgesehen ist, einen Snowboardschuh (2, 3) vom nachgiebigen Typ zu halten, wobei das Vorgelege (32) eine Befestigungsplatte (320) und eine mittlere longitudinale Ebene (P2, P3) aufweist, die im wesentlichen senkrecht zur Befestigungsplatte (320) ist, wobei die mittlere longitudinale Ebene (P2, P3) dieselbe ist, wie diejenige des Schuhs (2, 3), wenn dieser letztere auf dem Vorgelege (32) gehalten ist, dadurch gekennzeichnet, daß es einen Drehzapfen (200) aufweist, wobei der Drehzapfen (200) lateral bezüglich der mittleren longitudinalen Ebene (P2, P3) versetzt ist und in der Nähe einer Seite des Schuhs (2, 3), entweder der lateralen Seite (6, 9) oder der mittleren Seiten (7, 8) positioniert ist, wenn dieser letztere aufdem Vorgelege (32) gehalten ist.

15. Vorgelege (32) gemäß Anspruch 14, dadurch gekennzeichnet, daß es eine Befestigungsplatte (320), einen hinteren Spoiler (321), der auf der Befestigungsplatte angelenkt ist, und eine erste und eine zweite Festspanneinrichtung (322, 323) für den Schuh auf der Befestigungsplatte (320) aufweist.
